# EUROPÄISCHE PATENTSCHRIFT

(11) **EP 2 285 725 B1**
(45) Veröffentlichungstag und Bekanntmachung des Hinweises auf die Patenterteilung: **20.06.2012**
(21) Anmeldenummer: 09761353.3
(22) Anmeldetag: 23.04.2009
(51) Int. Cl.: B67B 3/26

(54) **VORRICHTUNG ZUM VERSCHLIESSEN VON BEHÄLTERN MIT EINEM SCHRAUBVERSCHLUSS**
APPARATUS FOR CLOSING CONTAINERS WITH A SCREW CLOSURE
DISPOSITIF POUR FERMER DES RÉCIPIENTS AVEC UN BOUCHON À VISSER

(30) Priorität: 11.06.2008 DE 102008027866
(43) Veröffentlichungstag der Anmeldung: 23.02.2011
(73) Patentinhaber: Krones AG, 93073 Neutraubling (DE)
(72) Erfinder: ZEPF, Georg, 93095 Hagelstadt (DE)
(74) Vertreter: Grünecker, Kinkeldey, Stockmair & Schwanhäusser
(86) Internationale Anmeldenummer: PCT/EP2009/002968
(87) Internationale Veröffentlichungsnummer: WO 2009/149790

(56) Entgegenhaltungen:
- EP-A- 0 467 091
- EP-A- 0 512 539
- EP-A- 1 270 433
- EP-A- 1 834 923
- DE-A1- 19 946 951
- US-A- 2 689 647

## Beschreibung

Die Erfindung bezieht sich auf eine Vorrichtung zum Verschließen von Behältern mit einem Schraubverschluss der im Oberbegriff von Anspruch 1 erläuterten Art.

Eine derartige Vorrichtung ist beispielsweise aus der EP 1 834 923 bekannt. Die bekannte Vorrichtung weist einen Schraubverschließer auf, der eine Mehrzahl um eine senkrechte Achse rotierend angetriebener Schraubköpfe und synchron rotierend angetriebener Halterungen für eine Mehrzahl von Behältern aufweist. Die Schraubköpfe sind so ausgebildet, dass sie in einem Bereich ihrer Umlaufbahn mit einer Zuführeinrichtung für Schraubverschlüsse in Kontakt treten und von dieser die Schraubverschlüsse übernehmen. Die Halterungen für die Behälter sind so ausgebildet, dass sie an einem vorbestimmten Bereich ihrer Umlaufbahn die unverschlossenen Behälter aufnehmen und die verschlossenen Behälter wieder abgeben. Zum Verschließen führen Behälter und Schraubkopf eine Relativbewegung zueinander in senkrechter Richtung aus, wobei bevorzugt der Schraubkopf unter Drehung um seine eigene Achse nach unten und oben geführt wird. Jedem Schraubkopf ist weiterhin eine höhenfixierte Auswerferstange zugeordnet, die beim Zurückführen des Schraubkopfes nach dem Aufschrauben des Schraubverschlusses in den Schraubkopf eintaucht und dort eventuell hängen gebliebene Schraubverschlüsse auswirft. Eine weitere Überwachungseinrichtung kann im Bereich der Zufuhreinrichtung für die Schraubverschlüsse vorgesehen sein und dort sicherstellen, dass die Schraubverschlüsse in der korrekten Position zum Übernehmen durch den Schraubkopf und zum Aufschrauben auf den Behälter, d.h. mit nach oben weisender Deckfläche und nach unten weisendem Schraubrand, angeordnet werden. Da die Verschlüsse vom Schraubkopf nach oben aus der Zufuhreinrichtung herausgenommen werden müssen, sind die Verschlüsse in der Zufuhreinrichtung lediglich von unten und seitlich unterstützt. Dabei kann es, insbesondere bei den heutzutage immer leichtgewichtigeren Verschlüssen, passieren, beispielsweise durch Maschinenvibrationen, dass sich ein Verschluss trotz korrekter Ausrichtung wieder umdreht, d.h. nunmehr mit dem Schraubrand nach oben und der Deckfläche nach unten dem Schraubkopf zugeführt wird. Übernimmt der Schraubkopf einen derart verkehrt herum liegenden Verschluss, so kann er diesen nicht auf den Behälter aufschrauben. Die Auswerferstange erreicht jedoch den fehlerhaft im Schraubkopf verbliebenen Verschluss nicht mehr, da sie in das Innere des Schraubverschlusses eintaucht und nicht bis zur Deckfläche reicht. Beim nächsten Aufnehmen und Aufschrauben wird der nicht ausgeworfene Verschluss gequetscht, wobei die Kräfte so stark sind, dass Teile der Verschließvorrichtung brechen können (z.B. Laufrollen, Zahnräder, usw.) oder verbogen werden und die Maschine instandgesetzt werden muss. Dies führt zu Produktionsausfall, Ersatzteilkosten und Reparaturkosten.

Der Erfindung liegt die Aufgabe zugrunde, auf konstruktiv einfache Weise sicherzustellen, dass falsch orientierte Schraubverschlüsse, die in den Schraubkopf gelangt sind, erkannt werden können.

Die Aufgabe wird durch die im Anspruch 1 angegebenen Merkmale gelöst.

Durch die erfindungsgemäße Ausgestaltung kann direkt am Schraubverschließer, wo die Verschlüsse bereits lagefixiert sind, festgestellt werden, ob der vom Schraubkopf erfasste Verschluss korrekt ausgerichtet ist. Dazu ist lediglich ein einziger, zusätzlicher Sensor notwendig, der eine prägnante Stelle im Schraubverschließer überwacht.

Bevorzugt überwacht der Sensor eine Stelle in der kreisförmigen Umlaufbahn des Schraubkopfes, an der der Schraubkopf bereits begonnen hat, den Verschluss auf den Behälter aufzuschrauben, so dass sich der Abstand zwischen Behälter und Schraubkopf unter die axiale Länge des Behälters bewegt. Wird beim Durchlauf eines Schraubkopfes durch diese Position kein Schraubkopf an dieser Stelle festgestellt, bzw. wird festgestellt, dass eine im korrekten Betrieb noch notwendige Relativbewegung zwischen Behälter und Schließkopf verlangsamt oder zum Stillstand gekommen ist, so wird geschlossen, so dass der Verschluss fehlerhaft orientiert vom Schraubkopf aufgenommen wurde und kein Aufschrauben möglich ist.

Um Fehlerquellen, insbesondere bei einem kurzen Gewinde oder bei Bajonettverschlüssen oder dergleichen auszuschalten, wird bevorzugt die tiefste Stelle des Schraubkopfes, d.h. der geringstmögliche Abstand zwischen Schraubkopf und Behälter, in der senkrechten Schraubbewegung überwacht. Die Überwachungsposition hinsichtlich Höhe in axialer Richtung und der Stelle in der kreisförmigen Umlaufbahn des Schraubkopfes um die Maschinenachse kann Verschluss spezifisch einstellbar und auswählbar sein.

Wird ein fehlerhaft orientierter Schraubverschluss festgestellt, so werden zumindest die Zufuhreinrichtungen und ggf. auch die Abfülleinrichtung stillgelegt, um weiteren Schäden vorzubeugen.

Der Sensor arbeitet bevorzugt berührungslos mit herkömmlich bekannten Mitteln.

Zusätlich zur erfindungsgemäßen Feststelleinrichtung können die üblichen Überwachungseinrichtungen im Bereich der Zufuhreinrichtung und/oder im Bereich des Schraubkopfes (Auswurfstange) vorgesehen sein, die andere Fehlerquellen bzw. rechtzeitig feststellbare Fehlerquellen ausschalten, ohne dass in diesem Falle die gesamte Anlage stillgesetzt werden muss.

Ein Ausführungsbeispiel der Erfindung wird nachfolgend anhand der Zeichnungen näher erläutert. Es zeigen:
- Fig. 1: einen senkrechten Schnitt durch einen Schraubverschließer, und
- Fig. 2: eine Draufsicht auf die erfindungsgemäße Vorrichtung in stark schematisierter Darstellung.

Fig. 1 zeigt einen Schraubverschließer 1 in beispielhafter Darstellung. Der Schraubverschließer 1 entspricht bis auf die erfindungsgemäß vorgesehenen, weiter unten beschriebenen Einzelheiten dem Schraubverschließer nach der EP 1 834 923, so dass für weitere Einzelheiten auf diese Druckschrift verwiesen werden kann. Der Schraubverschließer 1 ist zum Aufdrehen von Verschlüssen in Form von Schraubkappen K auf Getränkeflaschen F aus Kunststoff eingerichtet. Die Erfindung ist jedoch auch bei Schraubverschließern zum Aufdrehen von Deckeln oder Bajonettverschlüssen auf Flaschen oder Gläser geeignet. Die Verschlüsse weisen in üblicher Weise eine obere Deckfläche und einen von der Deckfläche wegstehenden, zylindrischen und in seinem Inneren mit einem Gewinde oder mit Bajonettverschlusseinheiten versehenen Schraubflansch auf.

Der Schraubverschließer 1 enthält ein stationäres Gestell 2, in dem mittels eines Flanschlagers 3 eine Hohlwelle 4 mit senkrechter Drehachse D in Pfeilrichtung A drehbar gelagert ist. Am unteren Ende der Hohlwelle 4 ist ein Zahnkranz 5 befestigt, über den die Hohlwelle 4 angetrieben werden kann.

Auf der Hohlwelle 4 ist ein Rotor 6 befestigt, der im Wesentlichen drei horizontale Kreisscheiben 7, 8 und 9 umfasst und sich um die Drehachse D dreht. An der oberen Kreisscheibe 9 sind eine Vielzahl Verschließeinrichtungen 10 vorgesehen, die in üblicher Weise ausgebildet sind, d.h. u. a. einen Schließkopf 11, eine Auswerferstange 12 und einen Drehantrieb 13 für den Schließkopf 11 enthalten. Der Drehantrieb 13 enthält für jede Verschließeinrichtung 10 einen Motor 13a (Servomotor) und ein Getriebeelement 13b (Ritzel).

In der mittleren Kreisscheibe 8 sind eine Vielzahl von Behälter- bzw. Flaschenträgern 14 in Form von U-förmigen Ausnehmungen vorgesehen, wobei jedem Schließkopf 11 jeweils ein Flaschentäger 14 zugeordnet ist. Der Flaschenträger 14 und der Schließkopf 11 sind relativ zueinander in vertikaler Richtung entlang des Doppelpfeils B bewegbar, um einerseits die Kappe K auf die Flasche F abzusenken und dann, mit Hilfe des Drehantriebes 13, die Kappe K unter weiterem Absenken auf die Flasche F aufzuschrauben. Im eigentlichen Verschließbereich, d.h. im Bereich des Aufschraubvorganges, werden die Flaschen F zusätzlich durch einen stationären Führungsbogen 15, der auf dem Gestell 2 befestigt ist, gehalten.

Die vertikale Bewegung in Richtung des Doppelpfeils B wird durch Hubstangen 16 bewirkt, wobei für jede Verschließeinheit 10 jeweils eine Hubstange 16 vorgesehen ist.

Am unteren Ende jeder Hubstange 16 ist ein Lagerklotz 17 befestigt, an dessen radial nach außen weisender Seite eine Kurvenrolle 18 mit horizontaler Drehachse gelagert ist. Die Kurvenrollen 18 aller Hubstangen 16 greifen in eine nach innen offene, in sich geschlossene Nutkurve 19 ein, die in einem Kurvenring 20 ausgebildet ist, der konzentrisch zur Drehachse D starr am Gestell 2 befestigt ist. Bei einer Rotation des Rotors 6 in Richtung des Pfeils A führen die Hubstangen 16 durch die von der Nutkurve 19 und den Kurvenrollen 18 gebildete Zwangssteuerung eine definierte, vertikale Auf- und Abwärtsbewegung in Richtung B aus.

Am oberen Ende jeder Hubstange 16, das aus der mittleren Kreisscheibe 8 nach oben herausragt, ist über einen Lagerkörper 16a der Schließkopf 11 mit senkrechter Achse drehbar gelagert. Der Schließkopf 11 ist in üblicher Weise mit Halteelementen für den Verschluss K versehen und weist eine zentrale Bohrung auf, in die die höhenfest an der oberen Kreisscheibe 9 befestigte Auswerferstange 12 für nicht verarbeitete Verschlüsse K eingreift.

Der Schraubverschließer 1 ist Teil einer Vorrichtung 30 zum Verschließen eines Behälters F, die schematisch in Fig. 2 dargestellt ist. Die Vorrichtung 30 enthält neben dem Schraubverschließer 1 eine Zuliefervorrichtung 31 für Verschlüsse K, eine Zuliefervorrichtung 32 für Behälter F und einen Abförderer 33 für die mit den Verschlüssen verschlossenen Behälter. Die Zuliefervorrichtungen 31, 32 und der Abförderer 33 können herkömmliche Konstruktionen aufweisen, beispielsweise ist die Zuliefereinrichtung 31 für die Verschlüsse K als Pick & Place-Station bzw. -Rad ausgebildet, in der die Verschlüsse K korrekt ausgerichtet, sortiert und auf die richtige Lage hin kontrolliert in einer Zuführrinne laufen.

Um auszuschließen, dass fehlorientierte Verschlüsse, deren Fehlorientierung erst nach der Kontrolle und Einordnung in die Zuliefereinrichtung 31 auftritt, Schäden am Schraubverschließer 1 verursachen, ist eine Einrichtung 34 zum Feststellen von Fehlorientierungen von in die Schraubköpfe 11 gelangten Verschlüssen K vorgesehen. Die Einrichtung 34 enthält einen Sensor 35 und eine geeignete Steuereinrichtung 36. Der Sensor 35 arbeitet berührungslos und kann beispielsweise eine Kamera, ein Näherungsinitiator oder dergleichen sein. Zum Feststellen der Fehlorientierung in den Schließköpfen 11 ist lediglich ein einziger Sensor 35 für alle Schließköpfe 11 des Schraubverschließers 1 notwendig, wenn dieser so platziert ist, dass er eine Position des jeweiligen Schließkopfes 11 überwacht, die dieser nur bei korrekt eingesetzten Verschlüssen K erreichen kann. Bevorzugt ist dies die tiefste Position des Schließkopfes 11 bei dessen Bewegung entlang des Pfeils B relativ zum Behälter F. Es kann jedoch auch jede andere Stellung, nach Beginn des Aufschraubvorganges, die nur im korrekten Betrieb erreicht wird, überwacht werden. Auch andere nur bei einer Fehlausrichtung der Verschlüsse K im Schraubkopf 11 auftretenden Merkmale, zum Beispiel ein Stillstand oder eine Verlangsamung der Bewegung des Schließkopfes entlang B vor Ende des Verschließvorgangs, wenn er korrekt ablaufen würde, können überwacht werden. Wird ein derartig fehl ausgerichteter Verschluss K festgestellt, beispielsweise ein Verschluss, der mit seiner Deckfläche in Richtung auf den Behälter weist, so werden über die Steuerung 36 wesentliche Teile der Vorrichtung 30 gestoppt, also beispielsweise die Zuliefervorrichtungen 31 und 32 und der Schraubverschließer 1 stillgesetzt. Je nach Größe des Schadens, die ein solcher nicht aufschraubbarer Verschluss im System verursachen kann, können auch die Abfüllanlage oder nachfolgende Anlagebereich stillgesetzt werden.

In Abwandlung des beschriebenen und gezeichneten Ausführungsbeispiels können Schraubverschließer abweichender Konstruktion eingesetzt werden. Statt den Sensor auf den Schraubkopf zu richten, können andere, direkt mit der vertikalen Hubbewegung verbundene Bauteile überwacht werden.

## Patentansprüche

1. Vorrichtung (30) zum Verschließen eines Behälters (F) mit einem Verschluss (K), mit einem Schraubverschließer (1), der wenigsten einen Schraubkopf (11) zum Aufschrauben des Verschlusses (K) umfasst, wobei der Schraubkopf (11) über eine gesteuerte Bahn (A) um eine Achse (D) umläuft und dabei relativ zum Behälter (F) in senkrechter Schraubbewegung (B) geführt ist, und mit jeweils einer Zuliefervorrichtung (31, 32) für die Verschlüsse (K) und die Behälter (F), **gekennzeichnet durch** eine im Bereich des Schraubverschließers (1) angeordnete Einrichtung (34) zum Feststellen fehlausgerichtet zugeführter Verschlüsse (K).

2. Vorrichtung nach Anspruch 1, **dadurch gekennzeichnet, dass** die Einrichtung (34) zum Feststellen fehlausgerichtet zugeführter Verschlüsse (K) einen Sensor (35) enthält, der an einer Stelle der Bahn (A) des Schraubkopfes (11) um die Achse (D) angeordnet ist, die dem Beginn des Kontakts zwischen dem Verschluss (K) und dem Behälter (F) in der senkrechten Schraubbewegung (B) nachgeordnet ist.

3. Vorrichtung nach Anspruch 1 oder 2, **dadurch gekennzeichnet, dass** die Einrichtung (34) zum Feststellen fehlausgerichtet zugeführter Verschlüsse (K) die tiefste Stellung des Schraubkopfes (11) in der senkrechten Schraubbewegung (B) überwacht.

4. Vorrichtung nach einem der Ansprüche 1 bis 3, **dadurch gekennzeichnet, dass** die Einrichtung (34) zum Feststellen fehlausgerichtet zugeführter Verschlüsse (K) eine Steuereinrichtung (36) enthält, die wenigstens die Zuliefereinrichtung (31, 32) stillsetzt.

5. Vorrichtung nach einem der Ansprüche 1 bis 4, **dadurch gekennzeichnet, dass** die Einrichtung (34) zum Feststellen fehlausgerichtet zugeführter Verschlüsse (K) einen berührungslos arbeitenden Sensor (35), wie beispielsweise einen Näherungsinitiator oder eine Kamera, enthält.

6. Vorrichtung nach einem der Ansprüche 1 bis 5, **gekennzeichnet durch** eine weitere Überwachungseinrichtung der korrekten Zufuhr der Verschlüsse (K), die dem Bereich der Zufuhreinrichtung (31) zugeordnet ist.

7. Verfahren zum Verschließen eines Behälters (F) mit einem Verschluss (K), wobei der Behälter (F) und der Verschluss (K) einem Schraubverschließer (1) zugeführt werden, der wenigsten einen Schraubkopf (11) zum Aufschrauben des Verschlusses (K) umfasst, der über eine gesteuerte Bahn (A) um eine Achse (D) umläuft und dabei in senkrechter Schraubbewegung (B) geführt wird, **dadurch gekennzeichnet, dass** dem Schraubkopf (11) fehlausgerichtet zugeführte Verschlüsse (K) durch eine im Bereich des Schaubverschließers (1) angeordnete Einrichtung (34) festgestellt werden und die Zufuhr der Verschlüsse (K) und der Behälter (F) gestoppt wird.

## Claims

1. Apparatus (30) for closing a container (F) with a cap (K), comprising a screw capper (1) which comprises at least one screwing head (11) for screwing on the cap (K), wherein the screwing head (11) circulates along a controlled path (A) about an axis (D) and in the process is guided in a vertical screwing movement (B) relative to the container (F), and comprising a respective feed device (31, 32) for the caps (K) and the containers (F), **characterised by** a device (34) arranged in the region of the screw capper (1) for detecting caps (K) that have been fed in a misaligned manner.

2. Apparatus according to claim 1, **characterised in that** the device (34) for detecting caps (K) that have been fed in a misaligned manner contains a sensor (35) which is arranged at a point along the path (A) of the screwing head (11) about the axis (D) which is after the start of contact between the cap (K) and the container (F) in the vertical screwing movement (B).

3. Apparatus according to claim 1 or 2, **characterised in that** the device (34) for detecting caps (K) that have been fed in a misaligned manner monitors the lowest position of the screwing head (11) in the vertical screwing movement (B).

4. Apparatus according to one of claims 1 to 3, **characterised in that** the device (34) for detecting caps (K) that have been fed in a misaligned manner contains a control device (36) which stops at least the feed device (31, 32).

5. Apparatus according to one of claims 1 to 4, **characterised in that** the device (34) for detecting caps (K) that have been fed in a misaligned manner contains a sensor (35) which operates in a contactless manner, such as for example a proximity sensor or a camera.

6. Apparatus according to one of claims 1 to 5, **characterised by** a further monitoring device for monitoring the correct feeding of the caps (K), which is assigned to the region of the feed device (31).

7. Method for closing a container (F) with a cap (K), wherein the container (F) and the cap (K) are fed to a screw capper (1) which comprises at least one screwing head (11) for screwing on the cap (K), which screwing head circulates along a controlled path (A) about an axis (D) and in the process is guided in a vertical screwing movement (B), **characterised in that** caps (K) that have been fed to the screwing head (11) in a misaligned manner are detected by a device (34) arranged in the region of the screw capper (1) and the feeding of the caps (K) and of the containers (F) is stopped.

## Revendications

1. Dispositif (30) pour fermer un récipient (F) avec un couvercle (K), avec un appareil de fermeture par vissage (1) qui comprend au moins une tête de vissage (11) pour visser le couvercle (K), étant précisé que la tête de vissage (11) tourne sur une trajectoire commandée (A) autour d'un axe (D) en étant guidée suivant un mouvement de vissage vertical (B) par rapport au récipient (F), et des dispositifs d'amenée (31, 32) pour les couvercles (K) et les récipients (F), respectivement, **caractérisé par** un dispositif (34) qui est disposé dans la zone de l'appareil de fermeture par vissage (1) pour détecter les couvercles (K) amenés avec une orientation incorrecte.

2. Dispositif selon la revendication 1, **caractérisé en ce que** le dispositif (34) pour détecter les couvercles (K) amenés avec une orientation incorrecte contient un capteur (35) qui est disposé à un endroit de la trajectoire (A) de la tête de vissage (11) autour de l'axe (D) qui est prévu en aval du début du contact entre le couvercle (K) et le récipient (F), lors du mouvement de vissage vertical (B).

3. Dispositif selon la revendication 1 ou 2, **caractérisé en ce que** le dispositif (34) pour détecter les couvercles (K) amenés avec une orientation incorrecte surveille la position la plus basse de la tête de vissage (11), lors du mouvement de vissage vertical (B).

4. Dispositif selon l'une des revendications 1 à 3, **caractérisé en ce que** le dispositif (34) pour détecter les couvercles (K) amenés avec une orientation incorrecte contient un dispositif de commande (36) qui arrête au moins le dispositif d'amenée (31, 32).

5. Dispositif selon l'une des revendications 1 à 4, **caractérisé en ce que** le dispositif (34) pour détecter les couvercles (K) amenés avec une orientation incorrecte contient un capteur (35) qui fonctionne sans contact, comme par exemple un détecteur de proximité ou une caméra.

6. Dispositif selon l'une des revendications 1 à 5, **caractérisé par** un autre dispositif de surveillance de l'amenée correcte des couvercles (K), qui est associé à la zone du dispositif d'amenée (31).

7. Procédé pour fermer un récipient (F) avec un couvercle (K), étant précisé que le récipient (F) et le couvercle (K) sont amenés jusqu'à un appareil de fermeture par vissage (1) qui comprend au moins une tête de vissage (11) pour visser le couvercle (K), qui tourne sur une trajectoire commandée (A) autour d'un axe (D) en étant guidée suivant un mouvement de vissage vertical (B), **caractérisé en ce que** les couvercles (K) qui sont amenés jusqu'à la tête de vissage (11) avec une orientation incorrecte sont détectés par un dispositif (34) disposé dans la zone de l'appareil de fermeture par vissage (1), et l'amenée des couvercles (K) et des récipients (F) est arrêtée.
